# EUROPÄISCHE PATENTSCHRIFT

(11) **EP 0 770 249 B1**
(45) Veröffentlichungstag und Bekanntmachung des Hinweises auf die Patenterteilung: **18.11.1998**
(21) Anmeldenummer: 95923114.3
(22) Anmeldetag: 30.06.1995
(51) Int. Cl.: G07C 9/00, G07B 15/04

(54) **KONTROLLEINRICHTUNG**
CONTROLLING DEVICE
DISPOSITIF DE CONTROLE

(30) Priorität: 01.07.1994 AT 1302/94
(43) Veröffentlichungstag der Anmeldung: 02.05.1997
(73) Patentinhaber: SkiData AG, 5083 Gartenau (AT)
(72) Erfinder: KOCZNAR, Wolfram, A-6020 Innsbruck (AT); FISCHER, Josef, A-5400 Hallein (AT)
(74) Vertreter: Hofinger, Engelbert, DDr.
(86) Internationale Anmeldenummer: AT9500140
(87) Internationale Veröffentlichungsnummer: WO9601459

(56) Entgegenhaltungen:
- EP-A- 0 585 718
- AT-B- 391 375
- DE-A- 3 830 643

## Beschreibung

Die Erfindung betrifft eine Personen-Kontrolleinrichtung für den Zutritt zu Skiliften oder dgl.

Aus der DE-A 38 30 643 ist eine Kontrolleinrichtung für Kraftfahrzeuge, insbesondere an Mautstellen bekannt. Von den Fahrzeugen mitgeführte Datenträger enthalten Daten. die über eine Berechtigung zur Durchfahrt Auskunft geben. Am Dach der Mautstelle ist eine Leseeinrichtung vorgesehen, die einen Datenempfänger aufweist, der Daten liest und entsprechende elektrische Signale abgibt. Diese können dann beispielsweise in einer Vergleichseinrichtung auf bestimmte Kriterien hin überprüft werden, und im Falle der Berechtigung kann die Durchfahrt erfolgen. Es ist möglich, die Durchfahrt zunächst mittels eines Schrankens zu beschränken und dann zu öffnen. Es ist aber auch möglich, einen freien Durchgang zu erlauben und im Falle einer Nichtberechtigung einen Alarm auszulösen oder eine Aufnahme mit einer Fotokamera bzw. Videokamera vorzunehmen.

Ohne weitere Angaben enthält die DE-A 38 30 643 auch den Hinweis, daß auch sich bewegende Menschen kontrolliert werden können, die einen Datenträger mit sich führen. Speziell für die Kontrolle von Menschen konzipierte Kontrolleinrichtungen sind beispielsweise aus der AT-B 391 375 bekannt. Es hat sich nun, insbesondere bei der Zutrittskontrolle zu Schiliften gezeigt, daß die auf dem Boden montierten Kontrolleinrichtungen gemäß der AT-B 391 375 eine Engstelle darstellen, in der es vor allem Anfängern schwerfällt, problemlos an den seitlichen Begrenzungen und den Ständern, auf denen die Kontrolleinrichtungen angeordnet sind, vorbeizukommen. Beim Einsatz im Freien ergibt sich zudem das Problem, daß die Schneehöhe variiert und daher die Kontrolleinrichtung je nach Schneehöhe eine unterschiedliche Höhe relativ zur Schneeoberfläche aufweist. Bei größeren Schneemengen war es wegen der engen Platzverhältnisse im Bereich der Kontrolleinrichtungen bisher nötig, diese Bereiche händisch auszuschaufeln. Abgesehen von der damit verbundenen Arbeit hat dies gerade im Bereich der Kontrollstationen zu lästigen Gefällen und Steigungen geführt, die es sogar für geübtere Schifahrer schwierig machen, leicht durch die Kontrollstation zu kommen.

Aufgabe der Erfindung ist daher eine Personenkontrolleinrichtung, die insbesondere Schifahrern ein leichtes Passieren erlaubt und die eine einfache Anpassung an die jeweils herrschenden Verhältnisse ermöglicht.

Um dies zu erleichtern, ist nun erfindungsgemäß bei einer Personen-Kontrolleinrichtung für den Zutritt zu Schiliften od. dgl. in zumindest einer Durchgangsspur, die mit zumindest einer Leseeinrichtung für von den Personen mitgeführte, transportable Datenträger, und mit mindestens einem Datenempfänger pro Durchgangsspur versehen ist, der Daten vom Datenträger aufnimmt, die von der Leseeinrichtung lesbar sind, oberhalb des Datenempfängers der Leseeinrichtung ein Träger angeordnet, an dem der Datenempfänger so aufgehängt ist, daß im Bereich unterhalb des Datenempfängers ein Freiraum bleibt, und jeder Datenempfänger zumindest in der Höhe verstellbar angeordnet. Aufgrund des Freiraumes unterhalb der Kontrolleinrichtung, bzw. zumindest deren von oben abgehängten Datenempfängern entfällt das bisher lästige Einfädeln des Schis in Füße, Ständer oder sonstige Tragvorrichtungen der Kontrolleinrichtung. Der Schi kann ohne Kollision auch seitlich vom Schifahrer ausgestellt werden (Pflug oder Schlittschuhschritt) und kollisionsfrei in den Bereich unterhalb des Datenempfängers gelangen. Aufgrund der Höhenverstellbarkeit lassen sich die Leseeinrichtungen bzw. deren Datenempfänger (beispielsweise Antenne oder Magnetkartenleser) an verschiedene Gegebenheiten, insbesondere an variierende Schneehöhen anpassen. Dabei ist es möglich, einzelne an dem Träger hängende Datenempfänger relativ zum Träger zu verstellen. Es ist aber auch denkbar und im allgemeinen ausreichend, wenn bei mehreren Datenträgern an einem gemeinsamen Träger dieser gemeinsame Träger höhenverstellbar ist. Auch kann ein solcher Träger in andere Richtungen verstellbar sein, insbesondere um eine vertikale Achse verschwenkbar sein. Damit kann der Träger samt dem oder den daranhängenden Datenempfänger(n) weggeschwenkt werden, sodaß auch eine maschinelle Präparierung der Schneeoberfläche im Bereich der Betriebslage der Datenträger beispielsweise mit einem zur Schneepräparierung üblichen Raupenfahrzeug möglich ist.

Bei Lesegeräten, die die Datenträger berührungslos lesen, ist es zur Erfassung eines großen Bereiches der möglichen Lage der Datenträger (beispielsweise von einer niedrigen Höhe bei Kindern bis zu einer hohen Höhe bei Erwachsenen) nötig, relativ große Datenempfänger in Form von Antennen anzuordnen. Bei der bisher üblichen Unterbringung der Antennen in geschlossenen Gehäusen kommt es dabei zu einem beengten Raumeindruck im Durchgang neben dem Datenträger. Um diesen Eindruck zu vermeiden, sieht eine Variante der Erfindung vor, daß der Datenempfänger, ein Gehäuse des Datenempfängers und/oder ein zum Datenempfänger gehöriges Funktionsteil transparent ist. Als Funktionsteil kommt insbesondere eine transparent ausgebildete Abschirmung zum Abschirmen von die Antenne umgebenden Feldern in Betracht. Im Hinblick auf die transparente Ausbildung ist festzuhalten, daß die einzelnen Komponenten nicht notwendigerweise selbst aus transparentem Material bestehen müssen. Es reicht, wenn lichtdurchlässige Bereiche vorhanden sind, wie dies beispielsweise bei einer Abschirmung aus einem Gitter oder einem Netz der Fall ist. Die dies beispielsweise bei einer Abschirmung aus einem Gitter oder einem Netz der Fall ist. Die Gitter- bzw. Netzdrähte selbst können natürlich aus undurchsichtigem Material sein. Insgesamt ergibt sich aber ein transparentes Gitter oder Netz. Aufgrund der Transparenz kann man also zumindest schemenhaft durchsehen, womit der beengende Raumeindruck, der bisher durch große geschlossene Kontrolleinrichtungen entstand, vermieden werden kann.

Weitere Vorteile der Erfindung werden anhand der nachfolgenden Figurenbeschreibung näher erläutert.

Die Fig. 1 zeigt ein erstes Ausführungsbeispiel einer erfindungsgemäßen Kontrolleinrichtung mit vier Leseeinrichtungen; die Fig. 2 zeigt ein weiteres Ausführungsbeispiel; die Fig. 3 zeigt den Datenempfänger einer Variante der Erfindung in einer perspektivischen Seitenansicht; die Fig. 4 zeigt ein weiteres Ausführungsbeispiel eines Datenemfpängers samt Abschirmung im Querschnitt; die Fig. 5a und 5b zeigen in einer Seitenansicht und in einer Vorderansicht einen aufgehängten Datenempfänger samt Gehäuse und den darunterliegenden Freiraum.

Die in Fig. 1 dargestellte Kontrolleinrichtung ist zur Kontrolle des Zutritts von Personen zu Schiliften konzipiert. Es sind vier gleichartige Stationen 1 vorgesehen, die parallel angeordnet sind und jeweils über ein Drehkreuz 2 den Zutritt zu einem Schilift regeln. Beim dargestellten Ausführungsbeispiel ist der Zutritt mittels zweier verschiedener Datenträgertypen möglich. Dazu weist jede Station 1 zwei Leseeinrichtungen 3 bzw. 4 auf. Die Leseeinrichtung 3 ist zum Lesen von üblichen Magnetkarten ausgebildet und weist dazu als Datenempfänger einen Lesekopf 5 auf, der die magnetisch codierten Daten des in einem Einsteckschlitz eingesteckten Datenträgers 6 liest, der in Fig. 1 schematisch dargestellt ist. Daneben kann jede Station auch berührungslos aktive Datenträger 7 lesen. Dazu weist die Leseeinrichtung 8 eine strichliert dargestellte Antenne 9 auf, die Daten aus dem Datenträger 7 empfängt. Der Datenträger 7 kann beispielsweise eine Batterie aufweisen und laufend Daten aussenden. Es ist aber auch möglich, daß der Datenträger selbst keine interne Stromversorgung aufweist, seine Betriebsenergie aus dem über die Antenne ausgesandten Feld bezieht und erst nach Abfrage durch dieses Feld seine Daten an die Antenne 9 zurücksendet. Die von der Leseeinrichtung 3 bzw. Leseeinrichtung 8 gelesenen Daten stehen dann in Form von elektrischen Signalen zur Verfügung. Diese Signale können dann in einer Vergleichseinrichtung, die beim gezeigten Ausführungsbeispiel jeweils in der Leseeinrichtung integriert ist, überprüft werden (beispielsweise, ob das Datum der Gültigkeit in einem vorbestimmten Bereich liegt). Danach kann diese Vergleichseinrichtung das Drehkreuz 2 je nach Vergleichsergebnis öffnen oder geschlossen halten.

Die bisher beschriebenen Funktionen der in Fig. 1 gezeigten Kontrolleinrichtung für Schilifte sind grundsätzlich bereits bekannt und bedürfen daher keiner näheren Erläuterung. Auch sind dem Fachmann zahlreiche andere Typen von geeigneten Leseeinrichtungen bzw. Datenempfängern grundsätzlich bekannt.

Erfindungsgemäß ist nun vorgesehen, daß die Stationen 1 bzw. die darin untergebrachten Datenempfänger 5, 9 nicht wie bisher üblich über darunterliegende Füße, Ständer od.dgl. am Boden aufstehen, sondern an einem oberhalb liegenden Träger 10 über eine Aufhängung 11 aufgehängt sind, sodaß unterhalb ein Freiraum F bleibt. Diese Lagerung ermöglicht eine einfache Anpassung an verschiedene Situationen und außerdem für den Schifahrer einen vereinfachten Durchtritt, da er seine Schi in den Freiraum F unterhalb der Stationen 1 bringen kann, ohne dort mit den bisher üblichen Standfüßen od.dgl. zu kollidieren.

Es besteht die Möglichkeit, an ein und demselben Träger 10 mehrere gleichartige Datenempfänger im seitlichen Abstand zueinander anzuordnen. Bei dem Ausführungsbeispiel in Fig. 1 sind vier nebeneinanderliegende Stationen 1 vorgesehen. Außerdem ist es möglich, zwei oder mehrere Datenempfänger 5, 9 gemeinsam an ein und derselben Aufhängung 11 am Träger 10 aufzuhängen. Bei dem in Fig. 1 dargestellten Ausführungsbeispiel enthält jede Station zwei Datenempfänger zum Überprüfen verschiedenartiger Datenträger (hier Magnetkarten einerseits und aktiver. berührungslos Abfragerdatenträger andererseits).

Es braucht für diese Vielzahl von Datenempfängern 5, 9 nur ein Fundament 12 vorgesehen sein. Dieses Fundament 12 im festen Boden 13 trägt eine vertikale Tragsäule 14, von der aus der Träger 10 ein seitlicher Ausleger ist. Der Träger ist also einseitig gelagert und damit auf einfache Weise verstellbar. Zunächst ist der günstigerweise horizontal verlaufende Träger 10 höhenverstellbar, indem ein Teil 14' der Säule 14 teleskopisch gelagert und über einen geeigneten Antriebsmechanismus in Richtung der Pfeile 15 höhenverstellbar ist. Durch diese Verstellungsmöglichkeit ist es einfach möglich, die Lage der Stationen 1 relativ zur aktuellen Höhe des Schnees 16 anzupassen.

Außerdem ist beim gezeigten Ausführungsbeispiel der Träger 10 um eine vorzugsweise vertikale Achse 17 verschwenkbar an der Säule 14 gelagert. Damit ist es möglich, den Träger 10 wegzudrehen und die Schneeoberfläche unterhalb der Normalposition der Stationen maschinell und rasch zu präparieren.

Bei dem in Fig. 1 dargestellten Ausführungsbeispiel sind neben den eigentlichen Datenempfängern (Lesekopf 5, Antenne 9) auch weitere elektronische Bestandteile der Leseeinrichtung 3 bzw. 8 gemeinsam mit dem Datenempfänger 5, 9 vom Träger 10 abgehängt und mit dem zugehörigen Datenempfänger 5, 9 in einem gemeinsamen Gehäuse, das die Stationen 1 bildet, untergebracht. Es sind also hier autonome Kontrolleinrichtungen vom Träger 10 abgehängt, die im Prinzip lediglich einer (nicht dargestellten) Stromzufuhr bedürfen. Selbstverständlich können diese Stationen aber auch mit einer Zentrale in Verbindung stehen und Daten austauschen.

Bei dem in Fig. 2 dargestellen Ausführungsbeispiel sind von den Teilen der Leseeinrichtung im wesentlichen nur die eigentlichen Datenempfänger (hier schleifenförmig verlegte Antennen 9) vom Träger abgehängt, während weitere elektronische Bestandteile der Leseeinrichtung zur Aufbereitung der vom Datenempfänger 9 aufgenommenen Daten in elektrische Signale an einer anderen Stelle angeordnet sind. Bei dem in Fig. 2 dargestellten Ausführungsbeispiel sind diese elektronischen Bestandteile im Bereich der Anschlußstelle des Trägers 10 an eine Gebäudewand 19 untergebracht. Diese Ausführungsform hat den Vorteil, daß im ohnehin begrenzten Durchgangsbereich zwischen den Datenempfängern weniger Bauteile untergebracht werden müssen, sodaß dort im wesentlichen nur die eigentlichen Datenempfänger (hier Antenne 9) angeordnet sein brauchen. Bei dem in Fig. 2 dargestellten Ausführungsbeispiel sind an einer Aufhängung 11 jeweils zwei Datenempfänger 9 angeordnet, die Datenträger links und rechts der Aufhängung 11 lesen können. Eine Abschirmung 20 (in Fig. 2 strichliert dargestellt) zwischen den Antennen 9 verhindert störende Wechselwirkungen der Felder. Die Antennen 9 und die Abschirmung 20 sind jeweils in einem vorzugsweise transparenten Gehäuse 21 geschützt untergebracht. Während bei dem in Fig. 1 dargestellten Ausführungsbeispiel jeweils ein Drehkreuz 2 vorhanden ist. das den Zutritt freigibt oder sperrt, ist die Kontrolleinrichtung der Fig. 2 als reine Überwachungseinrichtung ausgebildet, bei der die Schifahrer praktisch störungsfrei durchfahren können. Wenn die berührungslose Überprüfung der Datenträger ergibt, daß eine Berechtigung vorliegt, geschieht im wesentlichen nichts. Stellt die Kontrolleinrichtung keinen gültigen Datenträger fest, so gibt es verschiedene Möglichkeiten, dies zu sanktionieren.

Beispielsweise kann ein weiter dahinterliegenden Schranke zugehen. Es ist aber auch möglich, daß ein Alarmton ertönt oder beispielsweise eine Videoaufnahme des unerlaubten Benützers erfolgt.

Bei dem in Fig. 2 dargestellten Ausführungsbeispiel ist der als Gitterträger ausgebildete Träger 10 direkt an einem Gebäude 19 befestigt und selbst nicht höhenverstellbar. Dennoch können die Datenempfänger (Antennen 9) höhenverstellt werden, indem die Aufhängung 11 Einrichtung 22 zur Höhenverstellung in Richtung der Pfeile 23 aufweisen. Im Bedarfsfall können damit die beiden Stationen 1 auch auf unterschiedliche Höhen eingestellt werden.

Die Fig. 3 zeigt eine optisch besonders leicht wirkende Station 1 mit einem Datenempfänger in Form einer Antennenschleife 9. Die Antennenschleife 9 ist an einem Rahmen 24 aus runden Rohren befestigt. Dieser Rahmen 24 trägt auch noch ein Gitter 20 aus elektrisch leitendem, nicht magnetischem Material, beispielsweise Aluminium. Dieses Gitter 20 schirmt störende Felder der Antenne 9 einseitig ab, sodaß auf der anderen Seite des Gitters 20 bzw. des Rahmens 24 eine hier nicht dargestellte weitere Antenne vorgesehen sein kann, ohne daß es zu störenden Wechselwirkungen kommt. Zum Schutz kann die Antenne 9 und das Abschirmungs-Gitter 20 noch von einem Gehäuse 21 aus durchsichtigem Material, insbesondere Acrylglas, umgeben sein.

Neben der berührungslosen Erfassung der Daten ist bei dem Ausführungsbeispiel der Fig. 3 auch noch eine Erfassung von Magnetkarten mit dem Magnetkartenleser 3 vorgesehen, der am Rahmen 24 befestigt sein kann.

Insgesamt ergibt sich beim Ausführungsbeispiel der Fig. 3 ein optisch leichter ansprechender Eindruck, wobei durch die Stationen 1 insbesondere durch die Abschirmung 20 ein Durchsehen möglich ist.

Eine Transparenz läßt sich auch dadurch erzielen, daß man wie beim Ausführungsbeispiel gemäß Fig. 4 die Antenne 9 in transparentes aushärtbares Material 10 eingießt. Die Abschirmung 20 kann beispielsweise auf dem transparenten Träger aufgedampft sein.

Die Fig. 5a und 5b zeigen schematisch Teile einer erfindungsgemäß von oben aufgehängten Kontrolleinrichtung, wobei die Dimensionierung des darunterliegenden Freiraums F strichliert eingezeichnet ist. Besonders bevorzugt ist eine Ausführungsform, bei der sich der Freiraum von den unteren Außenkanten des Datenempfängers oder eines Gehäuses 21 desselben allseitig mindestens um einen Betrag a = 20 cm (vorzugsweise mindestens 50 cm) horizontal nach außen erstreckt. Die lichte Freiraumhöhe h sollte günstigerweise mindestens 20 cm (vorzugsweise mindestens 30 cm) über der Aufstandsfläche 25 liegen. Ein solcher Freiraum stellt insbesondere für Schifahrer sicher, daß es zu keinen Kollisionen mit störenden Konstruktionselementen kommt, sondern eben im Freiraum F eine ungehinderte Bewegung von Schiern möglich ist.

Die Erfindung ist selbstverständlich nicht auf die dargestellten Ausführungsbeispiele beschränkt. Die Idee der transparenten Kontrolleinrichtung läßt sich grundsätzlich auch bei bisher üblicher auf dem Boden aufstehender Lagerung der Kontrolleinrichtung realisieren, wenngleich auch die aufgehängte Version im Hinblick auf den darunterliegenden Freiraum günstiger erscheint.

Grundsätzlich ist die Erfindung nicht auf die Verwendung bestimmter Datenträgertypen und Leseeinheiten beschränkt. Es ist durchaus auch möglich, die Datenträger zu beschreiben. wobei dann die Datenempfänger auch als Datensender arbeiten können. Damit ist es beispielsweise möglich, einen Punktevorrat auf dem Datenträger beim Passieren durch die Kontrolleinrichtung abzubuchen bis der Punktevorrat auf dem Datenträger aufgebraucht ist. Außerdem kann ein und derselbe Datenträger im Kassenraum wieder mit neuen Punkten gegen Bezahlung beschrieben werden. Auch Zeitkarten, wie Tages-, Monats- oder Jahreskarten, die keinen solchen Punktevorrat aufweisen, können beschreibbar sein. Man kann damit ein und demselben Datenträger an verschiedenen Tagen wieder verwenden und braucht diesen nicht wegzuwerfen.

Neben dem in Fig. 3 dargstellten Gitter 20 eignet sich als Abschirmung insbesondere auch eine Metallplatte (vorzugsweise Streckmetallplatte) mit mehreren Druchtrittsöffnungen, sodaß sich insgesamt eine Transparenz ergibt. Es reicht dazu aus, wenn die Abschirmung in der Ansicht einen Gesamtflächenanteil von weniger als 20 Prozent aus undurchsichtigem Material (beispielsweise die Gitterstäbe) und dazwischenliegenden Öffnungen mit einem Gesamtflächenanteil von mindestens 80 Prozent aufweist.

Auch die Träger können verschiedenartig ausgebildet sein. Grundsätzlich ist es auch möglich, als Träger bereits bestehende Einrichtungen zu verwenden, beispielsweise eine bestehende Raumdecke, von der die Kontrolleinrichtung abgehängt wird.

## Patentansprüche

1. Personen-Kontrolleinrichtung für den Zutritt zu Schiliften od.dgl. in zumindest einer Durchgangsspur, mit zumindest einer Leseeinrichtung (3,8) für von Personen mitgeführte, transportable Datenträger, und mit mindestens einem Datenempfänger pro Durchgangsspur, der Daten vom Datenträger aufnimmt, die von der Leseeinrichtung (3,8) lesbar sind, wobei oberhalb des Datenempfängers (5,9) der Leseeinrichtung (3,8) ein Träger (10) angeordnet ist, an dem der Datenempfänger (5,9) aufgehängt ist, im Bereich unterhalb des Datenempfängers (5,9) ein Freiraum (F) bleibt, und jeder Datenempfänger (5,9) zumindest in der Höhe verstellbar angeordnet ist.

2. Kontrolleinrichtung nach Anspruch 1, dadurch gekennzeichnet. daß der Datenempfänger eine Antenne (9) einer Leseeinrichtung (8) zur berührungslosen Erfassung von Daten der Datenträger (7) ist.

3. Kontrolleinrichtung nach Anspruch 1, dadurch gekennzeichnet, daß der Datenempfänger ein Lesekopf (5) zum Lesen magnetisch oder optisch kodierter Daten auf den Datenträgern (6) ist.

4. Kontrolleinrichtung nach einem der Ansprüche 1 bis 3, dadurch gekennzeichnet, daß zwei oder mehrere, vorzugsweise gleichartige Datenempfänger (5,9) in seitlichem Abstand zueinander vom selben Träger abgehängt sind.

5. Kontrolleinrichtung nach einem der Ansprüche 1 bis 4, dadurch gekennzeichnet. daß zwei oder mehrere Datenempfänger (5,9) gemeinsam an ein und derselben Aufhängung (11) am Träger (10) aufgehängt sind.

6. Kontrolleinrichtung nach Anspruch 5, dadurch gekennzeichnet, daß die vorzugsweise gleichartigen Datenempfänger (9) an derselben Aufhängung (11) zur Erfassung von Datenträgern links bzw. rechts der Aufhängung ausgebildet sind.

7. Kontrolleinrichtung nach Anspruch 5, dadurch gekennzeichnet, daß die Datenempfänger (5,9) an derselben Aufhängung (11) zur Erfassung verschiedener Datenträgertypen (6,7) ausgebildet sind.

8. Kontrolleinrichtung nach einem der Ansprüche 1 bis 7, dadurch gekennzeichnet, daß neben dem Datenempfänger (5,9) auch weitere elektronische Bestandteile der die Daten in Form von elektrischen Signalen abgebenden Leseeinrichtung (3,8) gemeinsam mit dem Datenempfänger (5,9) vom Träger (10) abgehängt und vorzugsweise mit dem zugehörigen Datenempfänger (5,9) in einem gemeinsamen Gehäuse untergebracht sind, das zumindest in der Höhe verstellbar angeordnet ist.

9. Kontrolleinrichtung nach einem der Ansprüche 1 bis 7, dadurch gekennzeichnet, daß von den Teilen der Leseeinrichtung im wesentlichen nur der Datenempfänger (9) vom Träger (10) abgehängt ist und weitere elektronische Bestandteile (18) der Leseeinrichtung zur Aufbereitung der vom Datenempfänger aufgenommenen Daten in elektrische Signale an einer anderen Stelle, beispielsweise im oder am Träger (10), angeordnet sind.

10. Kontrolleinrichtung nach einem der Ansprüche 1 bis 9, dadurch gekennzeichnet, daß ein Schranken, ein Drehkreuz (2) oder dergleichen gemeinsam mit dem Datenempfänger am Träger (10) aufgehängt und in Abhängigkeit von den vom Datenempfänger (6,7) aufgenommenen und der zugehörigen Leseeinrichtung (3,8) aufbereiteten Daten gesteuert ist.

11. Kontrolleinrichtung nach einem der Ansprüche 1 bis 10, dadurch gekennzeichnet, daß der Träger (10) im wesentlichen horizontal verläuft.

12. Kontrolleinrichtung nach einem der Ansprüche 1 bis 11, dadurch gekennzeichnet, daß der Träger (10) höhenverstellbar gelagert ist.

13. Kontrolleinrichtung nach einem der Ansprüche 1 bis 12, dadurch gekennzeichnet. daß der Träger (10) vorzugsweise um eine im wesentlichen vertikale Achse (17) verschwenkbar gelagert ist.

14. Kontrolleinrichtung nach Anspruch 13, dadurch gekennzeichnet, daß der Träger (10) einseitig gelagert ist und die Achse seitlich neben allen am Träger aufgehängten Datenempfängern vorbei verläuft.

15. Kontrolleinrichtung nach einem der Ansprüche 1 bis 14, dadurch gekennzeichnet, daß der Datenempfänger (9) am Träger (10) höhenverstellbar gelagert ist.

16. Kontrolleinrichtung nach einem der Ansprüche 1 bis 15, dadurch gekennzeichnet, daß der Träger (10) als seitlicher Ausleger an einer im Boden verankerten Tragsäule (14) befestigt ist.

17. Kontrolleinrichtung nach einem der Ansprüche 1 bis 16. dadurch gekennzeichnet, daß die Leseeinrichtung (3,8) die vom Datenträger (6,7) gelesenen Daten in Form von elektrischen Signalen an eine Vergleichseinrichtung zur Überprüfung der Daten abgibt und diese Vergleichseinrichtung in Abhängigkeit vom Überprüfungssergebnis eine periphere Einrichtung, beispielsweise einen Schranken, ein Drehkreuz (2), eine Videokamera oder eine Alarmeinrichtung ansteuert.

18. Kontrolleinrichtung nach einem der Ansprüche 1 bis 17, dadurch gekennzeichnet, daß die Datenträger (6,7) beschreibbar sind.

19. Kontrolleinrichtung nach Anspruch 18, dadurch gekennzeichnet, daß die Datenempfänger (5,9) auch als Datensender zum Beschreiben der Datenträger (6,7) arbeiten.

20. Kontrolleinrichtung nach einem der Ansprüche 1 bis 19, dadurch gekennzeichnet, daß sich der Freiraum von den unteren Außenkanten des Datenempfängers bzw. von einem Halter oder einem Gehäuse desselben aus gemessen allseitig mindestens 20 cm (vorzugsweise mindestens 50 cm) horizontal nach außen erstreckt und eine lichte Freiraumhöhe von mindestens 20 cm (vorzugsweise mindestens 30 cm) über der Aufstandsfläche für die die Kontrolleinrichtung passierenden Personen aufweist.

21. Kontrolleinrichtung nach einem der Ansprüche 1 bis 20, dadurch gekennzeichnet, daß der Datenempfänger (9), ein Gehäuse (21) des Datenempfängers und/oder ein zum Datenempfänger gehöriges Funktionsteil (20) transparent ist.

22. Kontrolleinrichtung nach Anspruch 21, dadurch gekennzeichnet, daß der Datenempfänger eine vorzugsweise schleifenförmige Antenne (9) ist und daß der Funktionsteil eine transparent ausgebildete Abschirmung (20) zum Abschirmen von die Antenne (9) umgebenden Feldern ist.

23. Kontrolleinrichtung nach Anspruch 22, dadurch gekennzeichnet, daß die Abschirmung ein Gitter oder ein Netz ist.

24. Kontrolleinrichtung nach Anspruch 22, dadurch gekennzeichnet. daß die Abschirmung eine Metallplatte, vorzugsweise Streckmetallplatte mit mehreren Durchtrittsöffnungen ist.

25. Kontrolleinrichtung nach einem der Ansprüche 22 bis 24, dadurch gekennzeichnet, daß die Abschirmung (20) in der Ansicht einen Gesamtflächenanteil von weniger als 20% aus undurchsichtigem Material und dazwischenliegenden Öffnungen mit einem Gesamtflächenanteil von mindestens 80% ist.

26. Kontrolleinrichtung nach einem der Ansprüche 22 bis 25, dadurch gekennzeichnet, daß die Abschirmung aus elektrisch leitendem, nicht magnetischem Material, beispielsweise Aluminium besteht.

27. Kontrolleinrichtung nach einem der Ansprüche 21 bis 26, dadurch gekennzeichnet, daß der Datenempfänger vorzugsweise eine Antenne samt Abschirmung von einem geschlossenen Gehäuse aus transparentem Material. beispielsweise Acrylglas umgeben ist.

28. Kontrolleinrichtung nach einem der Ansprüche 21 bis 27, dadurch gekennzeichnet, daß der Datenempfänger (9) in transparentes, aushärtbares Material eingegossen ist.

29. Kontrolleinrichtung nach einem der Ansprüche 22 bis 28, dadurch gekennzeichnet. daß die Abschirmung auf einen transpa-renten Träger aufgedampft ist.

30. Kontrolleinrichtung nach einem der Ansprüche 22 bis 29, dadurch gekennzeichnet, daß beiderseits einer flächenartigen Abschirmung jeweils mindestens eine Antenne angeordnet ist.

## Claims

1. A person control device for controlling the access to ski lifts or the like in at least one passage track, having at least one reading device (3, 8) for transportable data carriers carried by people, and at least one data receiver for each passage track, which picks up data from the data carrier, which are readable by the reading device (3, 8), wherein arranged above the data receiver (5, 9) of the reading device (3, 8) is a carrier (10) on which the data receiver (5, 9) is suspended,
wherein a free space (F) remains in the region beneath the data receiver (5, 9) and each data receiver (5, 9) is arranged adjustably at least in respect of height.

2. A control device as set forth in claim 1 characterized in that the data receiver is an antenna (9) of a reading device (8) for the contact-less detection of data of the data carriers (7).

3. A control device as set forth in claim 1 characterized in that the data receiver is a reading head (5) for reading magnetically or optically encoded data on the data carriers (6).

4. A control device as set forth in one of claims 1 through 3 characterized in that two or more preferably similar data receivers (5, 9) are suspended at lateral spacings relative to each other from the same carrier.

5. A control device as set forth in one of claims 1 through 4 characterized in that two or more data receivers (5, 9) are suspended jointly on one and the same suspension arrangement (11) on the carrier (10).

6. A control device as set forth in claim 5 characterized in that the preferably similar data receivers (9) on the same suspension arrangement (11) are designed to detect data carriers to the left and to the right respectively of the suspension arrangement.

7. A control device as set forth in claim 5 characterized in that the data receivers (5, 9) on the same suspension arrangement (11) are designed to detect different types of data carriers (6, 7).

8. A control device as set forth in one of claims 1 through 7 characterized in that beside the data receiver (5, 9) further electronic components of the reading device (3, 8) which outputs the data in the form of electrical signals are jointly suspended with the data receiver (5, 9) from the carrier (10) and are preferably disposed with the associated data receiver (5, 9) in a common housing which is arranged adjustably at least in respect of height.

9. A control device as set forth in one of claims 1 through 7 characterized in that of the parts of the reading device essentially only the data receiver. (9) is suspended from the carrier (10) and further electronic components (18) of the reading device for processing the data picked up by the data receiver to provide electrical signals are arranged at another location, for example in or on the carrier (10).

10. A control device as set forth in one of claims 1 through 9 characterized in that a barrier, a turnstile (2) or the like is suspended jointly with the data receiver on the carrier (10) and is controlled in dependence on the data which are picked up by the data receiver (6, 7) and processed in the associated reading device (3, 8).

11. A control device as set forth in one of claims 1 through 10 characterized in that the carrier (10) extends substantially horizontally.

12. A control device as set forth in one of claims 1 through 11 characterized in that the carrier (10) is mounted adjustably in respect of height.

13. A control device as set forth in one of claims 1 through 12 characterized in that the carrier (10) is preferably mounted pivotably about a substantially vertical axis (17).

14. A control device as set forth in claim 13 characterized in that the carrier (10) is mounted at one end and the axis extends laterally beside all data receivers suspended on the carrier.

15. A control device as set forth in one of claims 1 through 14 characterized in that the data receiver (9) is mounted on the carrier (10), adjustably in respect of height.

16. A control device as set forth in one of claims 1 through 15 characterized in that the carrier (10) is fixed as a lateral cantilever arm to a support pillar (14) which is anchored in the ground.

17. A control device as set forth in one of claims 1 through 16 characterized in that the reading device (3, 8) outputs the data read from the data carrier (6, 7) in the form of electrical signals to a comparison device for checking the data and said comparison device, in dependence on the result of the checking operation, actuates a peripheral device, for example a barrier, a turnstile (2), a video camera or an alarm device.

18. A control device as set forth in one of claims 1 through 17 characterized in that the data carriers (6, 7) are writable.

19. A control device as set forth in claim 18 characterized in that the data receivers (5, 9) also operate as data transmitters for writing to the data carriers (6, 7).

20. A control device as set forth in one of claims 1 through 19 characterized in that the free space extends horizontally outwardly in all directions from the lower outer edges of the data receiver or a holder or a housing thereof by at least 20 cm (preferably at least 50 cm) and has an internal free space height of at least 20 cm (preferably at least 30 cm) above the standing surface for the people passing the control device.

21. A control device as set forth in one of claims 1 through 20 characterized in that the data receiver (9), a housing (21) of the data receiver and/or a functional portion (20) associated with the data receiver is transparent.

22. A control device as set forth in claim 21 characterized in that the data receiver is a preferably loop-shaped antenna (9) and that the functional portion is a transparent screening means (20) for screening fields surrounding the antenna (9).

23. A control device as set forth in claim 22 characterized in that the screening means is a grid or a mesh.

24. A control device as set forth in claim 22 characterized in that the screening means is a metal plate, preferably an expanded metal plate with a plurality of openings therethrough.

25. A control device as set forth in one of claims 22 through 24 characterized in that the screening means (20) in face view has a total surface proportion of less than 20% of opaque material and openings therebetween with a total surface proportion of at least 80%.

26. A control device as set forth in one of claims 22 through 25 characterized in that the screening means comprises electrically conducting, non-magnetic material, for example aluminum.

27. A control device as set forth in one of claims 21 through 26 characterized in that the data receiver, preferably an antenna, together with screening means, is enclosed by a closed housing of transparent material, for example acrylic glass.

28. A control device as set forth in one of claims 21 through 27 characterized in that the data receiver (9) is cast into transparent hardenable material.

29. A control device as set forth in one of claims 22 through 28 characterized in that the screening means is vapor-deposited on to a transparent carrier.

30. A control device as set forth in one of claims 22 through 29 characterized in that at least one antenna is arranged on each respective side of a laminar screening means.

## Revendications

1. Dispositif de contrôle de personnes pour l'accès à des remontées mécaniques ou analogues dans au moins une voie de passage, comportant au moins un dispositif de lecture (3, 8) pour des supports de données transportables portés par des personnes et comportant au moins un récepteur de données par voie de passage qui capte, du support de données, des données qui peuvent être lues par le dispositif de lecture (3, 8), un support (10), auquel est suspendu le récepteur de données (5, 9), étant disposé au-dessus du récepteur de données (5, 9) du dispositif de lecture (3, 8), un espace libre (F) subsistant dans la zone située au-dessous du récepteur de données (5, 9) et chaque récepteur de données (5, 9) étant disposé de manière à pouvoir être réglé au moins en hauteur.

2. Dispositif de contrôle selon la revendication 1, caractérisé en ce que le récepteur de données est une antenne (9) d'un dispositif de lecture (8) destinée à capter sans contact des données des supports de données (7).

3. Dispositif de contrôle selon la revendication 1, caractérisé en ce que le récepteur de données est une tête de lecture (5) destinée à lire sur les supports de données (6) des données codées magnétiquement ou optiquement.

4. Dispositif de contrôle selon l'une des revendications 1 à 3, caractérisé en ce que deux récepteurs de données (5, 9) ou plus, de préférence de même type, sont suspendus au même support en étant espacés latéralement les uns des autres.

5. Dispositif de contrôle selon l'une des revendications 1 à 4, caractérisé en ce que deux récepteurs de données (5, 9) ou plus sont suspendus ensemble au support (10) au niveau d'un même dispositif de suspension (11).

6. Dispositif de contrôle selon la revendication 5, caractérisé en ce que les récepteurs de données (9) de préférence de même type sont réalisés sur le même dispositif de suspension (11) pour capter des données de supports de données situés à gauche et à droite du dispositif de suspension.

7. Dispositif de contrôle selon la revendication 5, caractérisé en ce que les récepteurs de données (5, 9) sont réalisés sur le même dispositif de suspension (11) pour capter des données de différents types de supports de données (6, 7).

8. Dispositif de contrôle selon l'une des revendications 1 à 7, caractérisé en ce que, outre le récepteur de données (5, 9), d'autres composants électroniques du dispositif de lecture (3, 8) délivrant les données sous la forme de signaux électriques sont également suspendus avec le récepteur de données (5, 9) au support (10) et sont logés de préférence avec le récepteur de données (5, 9) correspondant dans un boîtier commun qui est disposé de manière à pouvoir être réglé au moins en hauteur.

9. Dispositif de contrôle selon l'une des revendications 1 à 7, caractérisé en ce que parmi les éléments du dispositif de lecture, pour l'essentiel seul le récepteur de données (9) est suspendu au support (10) et d'autres composants (18) électroniques du dispositif de lecture destinés à transformer les données captées par le récepteur de données en signaux électriques, sont disposés à un autre endroit, par exemple dans ou sur le support (10).

10. Dispositif de contrôle selon l'une des revendications 1 à 9, caractérisé en ce qu'une barrière, un tourniquet (2) ou analogue est suspendu avec le récepteur de données au support (10) et est commandé en fonction des données captées par le récepteur de données (6, 7) et traitées par le dispositif de lecture (3, 8) associé.

11. Dispositif de contrôle selon l'une des revendications 1 à 10, caractérisé en ce que le support (10) s'étend sensiblement horizontalement.

12. Dispositif de contrôle selon l'une des revendications 1 à 11, caractérisé en ce que le support (10) est monté avec possibilité de réglage en hauteur.

13. Dispositif de contrôle selon l'une des revendications 1 à 12, caractérisé en ce que le support (10) est monté de façon à pouvoir pivoter de préférence autour d'un axe (17) sensiblement vertical.

14. Dispositif de contrôle selon la revendication 13, caractérisé en ce que le support (10) est monté unilatéralement et l'axe s'étend latéralement à côté de tous les récepteurs de données suspendus au support.

15. Dispositif de contrôle selon l'une des revendications 1 à 14, caractérisé en ce que le récepteur de données (9) est monté sur le support (10) avec possibilité de réglage en hauteur.

16. Dispositif de contrôle selon l'une des revendications 1 à 15, caractérisé en ce que le support (10) est fixé sous forme de bras latéral à une colonne (14) ancrée dans le sol.

17. Dispositif de contrôle selon l'une des revendications 1 à 16, caractérisé en ce que le dispositif de lecture (3, 8) envoie les données lues sur le support de données (6, 7), sous forme de signaux électriques à un dispositif comparateur destiné à contrôler les données, et ce dispositif comparateur commande, en fonction du résultat du contrôle, un dispositif périphérique, par exemple une barrière, un tourniquet (2), une caméra vidéo ou un dispositif d'alarme.

18. Dispositif de contrôle selon l'une des revendications 1 à 17, caractérisé en ce que des données peuvent être enregistrées sur les supports de données (6, 7).

19. Dispositif de contrôle selon la revendication 18, caractérisé en ce que les récepteurs de données (5, 9) fonctionnent également comme émetteurs de données pour enregistrer des données sur les supports de données (6, 7).

20. Dispositif de contrôle selon l'une des revendications 1 à 19, caractérisé en ce que l'espace libre s'étend horizontalement vers l'extérieur sur au moins 20 cm (de préférence au moins 50 cm) de chaque côté des bords extérieurs inférieurs du récepteur de données ou d'un support ou d'un boîtier de celui-ci et présente une hauteur libre d'au moins 20 cm (de préférence au moins 30 cm) au-dessus de la surface où se tiennent les personnes passant le dispositif de contrôle.

21. Dispositif de contrôle selon l'une des revendications 1 à 20, caractérisé en ce que le récepteur de données (9), un boîtier (21) du récepteur de données et/ou un élément fonctionnel (20) appartenant au récepteur de données est transparent.

22. Dispositif de contrôle selon la revendication 21, caractérisé en ce que le récepteur de données est une antenne (9) de préférence en forme de boucle et que l'élément fonctionnel est un écran (20) transparent destiné à isoler les champs entourant l'antenne (9).

23. Dispositif de contrôle selon la revendication 22, caractérisé en ce que l'écran est une grille ou un treillis.

24. Dispositif de contrôle selon la revendication 22, caractérisé en ce que l'écran est une plaque en métal, de préférence une plaque en métal déployé pourvue de plusieurs orifices de passage.

25. Dispositif de contrôle selon l'une des revendications 22 à 24, caractérisé en ce que l'écran (20), vu en projection, est en un matériau non transparent sur moins de 20% de sa surface totale et comporte des orifices intermédiaires représentant au moins 80% de la surface totale.

26. Dispositif de contrôle selon l'une des revendications 22 à 25, caractérisé en ce que l'écran est en un matériau électriquement conducteur et non magnétique, par exemple en aluminium.

27. Dispositif de contrôle selon l'une des revendications 21 à 26, caractérisé en ce que le récepteur de données, de préférence une antenne avec un écran, est entouré par un boîtier fermé en matériau transparent, par exemple en verre acrylique.

28. Dispositif de contrôle selon l'une des revendications 21 à 27, caractérisé en ce que le récepteur de données (9) est coulé dans un matériau transparent durcissable.

29. Dispositif de contrôle selon l'une des revendications 22 à 28, caractérisé en ce que l'écran est déposé par vaporisation sur un support transparent.

30. Dispositif de contrôle selon l'une des revendications 22 à 29, caractérisé en ce que au moins une antenne est disposée de part et d'autre d'un écran plat.
